# FASCICULE DE BREVET EUROPEEN

(11) **EP 4 453 986 B1**
(45) Date de publication et mention de la délivrance du brevet: **10.12.2025**
(21) Numéro de dépôt: 22839876.4
(22) Date de dépôt: 13.12.2022
(51) Int. Cl.: H01H 39/00, H01H 85/30

(54) **DISPOSITIF DE COUPURE ÉLECTRIQUE À CONTACT AUXILIAIRE**
ELEKTRISCHES SCHALTGERÄT MIT HILFSKONTAKT
ELECTRICAL SWITCHING DEVICE HAVING AN AUXILIARY CONTACT

(30) Priorité: 22.12.2021 FR 2114269
(43) Date de publication de la demande: 30.10.2024
(73) Titulaire: Safran Electrical & Power, 31702 Blagnac (FR)
(72) Inventeur: GUYOT, Ludovic, 31702 BLAGNAC (FR); VALIRE, Jérôme, 31702 BLAGNAC (FR)
(74) Mandataire: Cabinet Beau de Loménie
(86) Numéro de dépôt international: PCT/FR2022/052332
(87) Numéro de publication internationale: WO 2023/118691

(56) Documents cités:
- DE-A1- 102020 104 617
- US-A- 5 097 244
- US-A1- 2013 200 984
- US-A1- 2014 266 561

## Description

### Domaine Technique

La présente invention se rapporte au domaine général des dispositifs de coupure électrique pour des réseaux d'alimentation en courant continu, de préférence à haute tension (HVDC) et plus particulièrement de systèmes propulsifs d'aéronef.

### Technique antérieure

Le système de coupure électrique connu sous les termes de « pyrofuse » ou « pyroswitch » est un ensemble composé d'un actionneur pyrotechnique et d'un fusible déclenché par l'actionneur. Il est utilisé pour ouvrir une ligne de puissance dans laquelle circule un courant continu, en cas de court-circuit ou de courant trop important. L'actionneur pyrotechnique agit alors pour aider le fusible à ouvrir la ligne de puissance dans les conditions extrêmes par action conjuguée de la fonte de l'élément fusible et d'une action mécanique d'étirement du fusible qui contribue à le casser. Il existe pareillement des systèmes de coupure électrique à actionneur mécanique ou même d'autres dépourvus de tout actionneur.

Si de tels dispositifs donnent globalement satisfaction, il est toutefois difficile de s'assurer de la fusion du fusible ou du bon déclenchement de l'actionneur lorsqu'il existe, comme d'une éventuelle panne dormante du dispositif qui ne peut être opérationnel sans un fusible en bon état de fonctionnement lors de l'ouverture de la ligne de puissance.

Le document US 2013/200984 décrit un dispositif de coupure électrique dans lequel un ressort de compression est placé contre un tiroir. En cas de détection d'un défaut électrique, le tiroir, sous la force du ressort, se déplace pour couper le courant électrique.

### Exposé de l'invention

La présente invention a donc pour but principal d'assurer une surveillance constante de l'état du fusible durant toute sa durée de vie et quel que soit son mode d'activation. Un autre but est aussi de s'assurer que le contact auxiliaire détectant cet état est bien arrivé en fin de course.

Ces buts sont atteints par un dispositif de coupure électrique comportant un fusible utilisé pour ouvrir une ligne de puissance dans laquelle circule un courant continu, caractérisé en ce qu'il comporte en outre un tiroir mobile relié au fusible et susceptible, une fois le fusible rompu, de se déplacer dans une chambre fixe sous l'action d'un ressort de compression monté entre la chambre fixe et le tiroir mobile, et un contact auxiliaire dont une partie de contact fixe est solidaire de la chambre fixe et une partie de contact mobile solidaire du tiroir mobile dont le déplacement va entrainer l'ouverture du contact auxiliaire normalement fermé.

Avantageusement, le contact auxiliaire est isolé galvaniquement de la ligne de puissance.

L'ajout de ce circuit auxiliaire de détection de la rupture isolé galvaniquement du circuit de puissance permet d'assurer la fonction de surveillance de l'état du fusible, quel que soit son mode d'activation, court-circuit ou activation pyrotechnique ou mécanique.

De préférence, le tiroir mobile est fixé à une extrémité du fusible par une première vis de fixation.

Avantageusement, le tiroir mobile est constitué d'un coulisseau glissant dans la chambre fixe et d'un butoir venant s'appuyer contre la chambre fixe et fixé au coulisseau par une deuxième vis de fixation.

De préférence, les parties de contact fixe et mobile du contact auxiliaire sont chacune constituées par une lamelle de cuivre et une pastille d'argent.

Avantageusement, la partie de contact mobile est montée sur une plaque isolante fixée au butoir par des troisièmes vis de fixation.

De préférence, le contact auxiliaire est relié à un connecteur Sub-D pour actionner un processus de signalisation externe.

Selon un mode de réalisation, le dispositif de coupure comporte un contact de fin course à lamelle de cuivre et pastille d'argent.

De préférence, le fusible est déclenché par un actionneur pyrotechnique ou mécanique.

L'invention concerne aussi un réseau d'alimentation en courant continu à haute tension(HVDC) comportant un dispositif de coupure tel que précité et un système propulsif d'aéronef comportant un tel réseau d'alimentation en courant continu à haute tension.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif et sur les lesquels :
[Fig. 1] la figure 1 est une vue en coupe dans une position passive d'un dispositif de coupure conforme à l'invention,
[Fig. 2] la figure 2 est une vue en coupe dans une position active d'un dispositif de coupure conforme à l'invention, et
[Fig. 3] la figure 3 est vue en perspective externe du dispositif de coupure des figures 1 et 2 au niveau de son contact auxiliaire.

### Description des modes de réalisation

Le principe de l'invention repose sur le fait que dès qu'une surintensité traverse le fusible du dispositif de coupure électrique et le fait fondre, un tiroir muni d'un contact auxiliaire n'est plus retenu par ce fusible et se déplace alors dans une chambre sous l'action d'un ressort de compression mis sous pression et qui revient ainsi à sa position libre, libérant le contact auxiliaire, de sorte à signaler la rupture du fusible dont la surveillance peut ainsi être assurée.

Les figures 1 et 2 montrent à titre d'exemple, dans deux positions différentes, un dispositif de coupure électrique 10 constitué d'un actionneur pyrotechnique ou mécanique 12 et d'un fusible 14 déclenché par l'actionneur, et utilisé pour ouvrir une ligne de puissance dans laquelle circule un courant continu à haute tension. L'actionneur pyrotechnique ou mécanique connu en soi n'est pas détaillé.

Dans la première position de la figure 1, le dispositif de coupure est au repos, le fusible 14 du dispositif est en parfait état et s'étire entre une première extrémité fixe 14A et une seconde extrémité mobile 14B fixée à un tiroir mobile 16 par une première vis de fixation 18. Le tiroir peut se mouvoir en translation dans un logement 20 d'une chambre fixe 22 montée dans le corps 10A du dispositif de coupure. Le tiroir mobile est réalisé avantageusement en deux parties avec un coulisseau 16A et un butoir 16B. Le coulisseau 16A est monté mobile en translation dans le logement 20 et se présente sous la forme d'un arbre épaulé, l'épaulement 160 se trouvant en permanence dans le logement 20. Le coulisseau 16A présente une première extrémité fixée au fusible 14 via la première vis de fixation 18 et une seconde extrémité fixée dans un trou borgne 24 du butoir 16B via une deuxième vis de fixation 26. Le butoir 16B fixé au coulisseau 16A par la deuxième vis de fixation 26 met sous contrainte un ressort de compression 28 (qui présente alors une longueur en place Lp) jusqu'à être plaqué contre la chambre fixe 22 via une bague de liaison 30 montée dans le logement 20 et dont l'épaisseur correspond à celle de l'épaulement 160. Un contact auxiliaire 32 dont une partie de contact fixe 32A est solidaire de la chambre fixe 22 (plus précisément d'une partie déportée 22A de cette chambre fixe visible à la figure 3) et une partie de contact mobile 32B lui faisant face solidaire du tiroir mobile 16 (plus précisément directement du butoir 16B ou via une plaque isolante 34 fixé par des troisièmes vis de fixation 36 au butoir (visible à la figure 3) selon la nature du matériau constituant ce butoir), est prévu pour assurer la fonction de détection de l'arrachement (la fonte) du fusible dont le déplacement par l'intermédiaire du coulisseau 16A et du ressort de compression 28 va entrainer l'ouverture de ce contact auxiliaire normalement fermé (NC) dans la position de repos du dispositif de coupure. Chaque partie de contact fixe ou mobile est constitué d'une lamelle en cuivre 320A, 320B et d'une pastille en argent 322A, 322B, la mise en contact des deux pastilles d'argent matérialisant la fermeture du contact auxiliaire. On notera l'isolation galvanique formée entre ce contact auxiliaire et la ligne de puissance du fait de l'absence de liaison conductrice entre eux.

Les deux lamelles de cuivre des deux parties de contact fixe et mobile sont reliées par un câblage à un connecteur de type Sub-D (non représenté) qui permet de lire l'état du contact auxiliaire et ainsi surveiller et connaitre l'état du fusible du dispositif de coupure électrique.

Dans la seconde position de la figure 2, le fusible 14 a fondu sous l'action de la chaleur ou cassé pour toute autre raison non souhaitée et le coulisseau 16A glissant dans la chambre fixe 22 s'est donc translaté sous l'action du ressort de compression 28 qui revient alors à sa longueur libre L0.

En effet, ce coulisseau 16A solidaire d'une extrémité du fusible 14 est apte à être entrainé en translation sous l'action de détente de ce ressort de compression lorsque le dispositif de coupure 10 passe de sa position de repos, donc passive à une position active de fonctionnement, amenant son épaulement 160 contre la bague de liaison 30 maintenue par le ressort de compression 28 contre la chambre fixe 22. La face d'appui 162 du butoir 16B est maintenant séparée de la chambre fixe contre laquelle elle s'appuyait via la bague de liaison 30, cette séparation mettant en mouvement le contact auxiliaire normalement fermé 32. La partie de contact mobile32B fixé au butoir 16B est alors mise en mouvement et se désolidarise de la partie de contact fixe 32A en vis-à-vis fixé à la chambre fixe 5, le contact auxiliaire se retrouvant alors en position ouverte.

On notera que lorsque le contacteur auxiliaire normalement fermé est, comme illustré, couplé avec un contact auxiliaire normalement ouvert (NO 38), constitué d'une autre lamelle en cuivre 380 et d'une pastille en argent 382, il est possible de s'assurer que le système est bien parvenu en fin de course sous l'action du ressort de compression 28.

## Revendications

1. Dispositif de coupure électrique (10) comportant un fusible (14) utilisé pour ouvrir une ligne de puissance dans laquelle circule un courant continu, le dispositif comporte en outre un tiroir mobile (16 ; 16A, 16B) relié au fusible et susceptible, une fois le fusible rompu, de se déplacer dans une chambre fixe (22) sous l'action d'un ressort de compression (28) monté entre la chambre fixe et le tiroir mobile, et un contact auxiliaire (32) dont une partie de contact fixe (32A) est solidaire de la chambre fixe et une partie de contact mobile (32B) solidaire du tiroir mobile dont le déplacement va entrainer l'ouverture du contact auxiliaire normalement fermé, le dispositif étant **caractérisé en ce que** le contact auxiliaire est isolé galvaniquement de la ligne de puissance.

2. Dispositif de coupure selon la revendication 1, dans lequel le tiroir mobile est fixé à une extrémité du fusible par une première vis de fixation (18).

3. Dispositif de coupure selon la revendication 1, dans lequel le tiroir mobile est constitué d'un coulisseau (16A) glissant dans la chambre fixe et d'un butoir (16B) venant s'appuyer contre la chambre fixe et fixé au coulisseau par une deuxième vis de fixation (28).

4. Dispositif de coupure selon l'une quelconque des revendications 1 à 3, dans lequel le contact auxiliaire est relié à un connecteur Sub-D pour actionner un processus de signalisation externe.

5. Dispositif de coupure selon l'une quelconque des revendications 1 à 4, dans lequel les parties de contact fixe et mobile du contact auxiliaire sont chacune constituées par une lamelle de cuivre (320A, 320B) et une pastille d'argent (322A, 322B).

6. Dispositif de coupure selon la revendication 5, dans lequel la partie de contact mobile est montée sur une plaque isolante (34) fixé au butoir par des troisièmes vis de fixation (36).

7. Dispositif de coupure selon l'une quelconque des revendications 1 à 6, comportant en outre un contact de fin course (38) à lamelle de cuivre (380) et pastille d'argent (382).

8. Dispositif de coupure selon l'une quelconque des revendications 1 à 7, dans lequel le fusible est déclenché par un actionneur pyrotechnique ou mécanique (12).

9. Réseau d'alimentation en courant continu à haute tension(HVDC) comportant un dispositif de coupure selon la revendication 8.

10. Système propulsif d'aéronef comportant un réseau d'alimentation en courant continu à haute tension selon la revendication 9.

## Patentansprüche

1. Elektrische Schaltvorrichtung (10), die eine Sicherung (14) beinhaltet, die zum Öffnen einer Leistungsleitung verwendet wird, in welcher ein Gleichstrom fließt, wobei die Vorrichtung ferner einen beweglichen Schieber (16; 16A, 16B) beinhaltet, der mit der Sicherung verbunden ist und sich, sobald die Sicherung durchgegangen ist, in einer festen Kammer (22) unter der Wirkung einer Druckfeder (28), die zwischen der festen Kammer und dem beweglichen Schieber montiert ist, bewegen kann, und einen Hilfskontakt (32), von welchem ein fester Kontaktteil (32A) fest mit der festen Kammer und ein beweglicher Kontaktteil (32B) fest mit dem beweglichen Schieber verbunden ist, dessen Verschiebung die Öffnung des normalerweise geschlossenen Hilfskontakts bewirkt, wobei die Vorrichtung **dadurch gekennzeichnet ist, dass** der Hilfskontakt galvanisch von der Leistungsleitung isoliert ist.

2. Schaltvorrichtung nach Anspruch 1, wobei der bewegliche Schieber durch eine erste Befestigungsschraube (18) an einem Ende der Sicherung befestigt ist.

3. Schaltvorrichtung nach Anspruch 1, wobei der bewegliche Schieber aus einem Gleitstück (16A), das in der festen Kammer gleitet, und einem Anschlag (16B) besteht, der gegen die feste Kammer zur Anlage kommt und an dem Gleitstück durch eine zweite Befestigungsschraube (28) befestigt ist.

4. Schaltvorrichtung nach einem der Ansprüche 1 bis 3, wobei der Hilfskontakt mit einem Sub-D-Leiter verbunden ist, um einen externen Signalisierungsvorgang zu betätigen.

5. Schaltvorrichtung nach einem der Ansprüche 1 bis 4, wobei der feste und bewegliche Kontaktteil des Zusatzkontakts jeweils durch eine Kupferlamelle (320A, 320B) und einen Silberpunkt (322A, 322B) gebildet werden.

6. Schaltvorrichtung nach Anspruch 5, wobei der bewegliche Kontaktteil auf einer isolierenden Platte (34) montiert ist, die an dem Anschlag durch dritte Befestigungsschrauben (36) befestigt ist.

7. Schaltvorrichtung nach einem der Ansprüche 1 bis 6, die ferner einen Endkontakt (38) aus einer Kumpferlamelle (380) und einem Silberpunkt (382) beinhaltet.

8. Schaltvorrichtung nach einem der Ansprüche 1 bis 7, wobei die Sicherung durch ein pyrotechnisches oder mechanisches Stellglied (12) ausgelöst wird.

9. Hochspannungs-Gleichstrom-Versorgungsnetz (HVDC), das eine Schaltvorrichtung nach Anspruch 8 beinhaltet.

10. Antriebssystem für ein Luftfahrzeug, das ein Hochspannungs-Gleichstrom-Versorgungsnetz nach Anspruch 9 beinhaltet.

## Claims

1. An electrical cut-off device (10) including a fuse (14) used to open a power line in which a direct current circulates, the device further includes a movable drawer (16; 16A, 16B) connected to the fuse and capable, once the fuse is broken, of moving in a fixed chamber (22) under the action of a compression spring (28) mounted between the fixed chamber and the movable drawer, and an auxiliary contact (32) whose fixed contact part (32A) is secured to the fixed chamber and movable contact part (32B) is secured to the movable drawer whose movement will cause the opening of the normally closed auxiliary contact, the device being **characterized in that** the auxiliary contact is galvanically isolated from the power line.

2. The cut-off device according to claim 1, wherein the movable drawer is fixed to one end of the fuse by a first fixing screw (18).

3. The cut-off device according to claim 1, wherein the movable drawer is made up of a slide (16A) sliding in the fixed chamber and of a stopper (16B) bearing against the fixed chamber and fixed to the slider by a second fixing screw (28).

4. The cut-off device according to any one of claims 1 to 3, wherein the auxiliary contact is connected to a Sub-D connector in order to actuate an external signaling process.

5. The cut-off device according to any one of claims 1 to 4, wherein the fixed and movable contact parts of the auxiliary contact are each constituted by a copper strip (320A, 320B) and a silver pad (322A, 322B).

6. The cut-off device according to claim 5, wherein the movable contact part is mounted on an isolation plate (34) fixed to the stopper by third fixing screws (36).

7. The cut-off device according to any one of claims 1 to 6, further including a limit switch contact (38) with a copper strip (380) and a silver pad (382).

8. The cut-off device according to any one of claims 1 to 7, wherein the fuse is triggered by a pyrotechnic or mechanical actuator (12).

9. A high-voltage direct current (HVDC) supply network including a cut-off device according to claim 8.

10. An aircraft propulsion system including a high-voltage direct current supply network according to claim 9.
